# EUROPÄISCHE PATENTSCHRIFT

(11) **EP 1 029 471 B1**
(45) Veröffentlichungstag und Bekanntmachung des Hinweises auf die Patenterteilung: **01.08.2001**
(21) Anmeldenummer: 00102534.5
(22) Anmeldetag: 07.02.2000
(51) Int. Cl.: A47C 1/023, A47C 1/031, A47C 1/032

(54) **Stuhl mit in der Höhe verstellbarem Sitz**
Chair with height adjustable seat
Chaise avec siège réglable en hauteur

(30) Priorität: 19.02.1999 DE 29903045 U
(43) Veröffentlichungstag der Anmeldung: 23.08.2000
(73) Patentinhaber: Bräutigam Möbel-Product-Marketing GmbH, 96231 Staffelstein-Grundfeld (DE)
(72) Erfinder: Bräutigam, Erhard, 96215 Lichtenfels-Reundorf (DE)
(74) Vertreter: Eichstädt, Alfred, Dipl.-Ing.

(56) Entgegenhaltungen:
- EP-A- 0 614 631
- CH-A- 514 316
- DE-A- 19 502 485
- US-A- 3 837 704

## Beschreibung

Die Erfindung betrifft einen Stuhl mit in der Höhe verstellbarem Sitz mit den im Oberbegriff des Anspruchs 1 angegebenen Merkmalen.

Ein Sitz der gattungsgemäßen Art ist aus der DE 195 16 841 A1 als Schülerstuhl bekannt. Dieser zeichnet sich dadurch aus, daß der Sitzplattenträger und der Rückenlehnenträger miteinander die Form eines V bilden, dessen Fußpunkt auf dem Fußgestell aufruht. Dabei sind die beiden teleskopierbaren Träger antriebsmäßig über innen angeordneten Spindeltriebe verbunden, die unterschiedliche Ganghöhen aufweisen können.

Aus der DE 43 05 841 A1 ist eine Stuhl mit in der Höhe verstellbarem Sitz bekannt, der zur Anpassung der Lehnenverstellung in ihrer Höhe über dem Sitz und der durch sie bewirkten Begrenzung der Sitztiefe bei der Sitzhöhenverstellung ein Übertragungsmechanismus mit einem flexiblen Organ, wie einem Stahlband oder einem Seil, aufweist, das entsprechend umgelenkt in Zug- und/oder Druckrichtung auf eine in einer schrägen Führung laufenden Lehnenstütze einwirkt. Das Übertragungsorgan ist einerseits am Fuß bzw. an dem Standrohr befestigt, während seine Umlenkung in einem Sitzträger angebracht ist. Dadurch wird eine stufenlose Verstellung der Lehnenposition bei der Verstellung der Sitzhöhe erreicht. Der gerade Abschnitt der Rückenlehnenstütze ist in einer Führung in dem Sitzträger längsverschieblich gelagert.

Aus der CH 514 316 ist ein Stuhl mit in der Höhe verstellbarem Sitz bekannt, bei dem mit der Sitzhöhenverstellung gleichzeitig auch eine Höhenverstellung der Rückenlehne längs einer schräg nach oben und hinten verlaufenden Führung vorgesehen ist. Um die gekoppelte Höhenverstellung zu ermöglichen, sind die Säule des Stuhls, der Sitz und die Lehne über ein Umlenkungsorgan wenigstens in einer Bewegungsrichtung zwangsläufig miteinander verbunden. Das Umlenkungsorgan besteht in der einen Ausführung aus einem Zahnrad oder Reibrad sowie aus zwei damit zusammenwirkenden unter einem Winkel zueinander stehenden Zahnstangen bzw. Abrollflächen und in einer anderen Ausführung aus einer Rolle oder Gleitführung, um die ein Zugelemente umgelegt ist.

Der Erfindung liegt die Aufgabe zugrunde, einen Stuhl der gattungsgemäßen Art derart weiterzubilden, daß mindestens eine mitgekoppelte Rückenlehnenhöhenverstellung beim Höhenverstellen des Sitzes mit besonders einfachen Verstellmitteln erreicht wird und eine starre Kopplung ohne Verwendung eines Spindelgetriebes, Zahn-, Reibrades oder Rolle mit flexiblen Zugelement, gegeben ist.

Die Aufgabe wird erfindungsgemäß durch die im Anspruch 1 angegebene technische Lehre gelöst.

Vorteilhafte Weiterbildungen der Erfindung sind in den Unteransprüchen angegeben.

Durch die starre Mitkopplung über die Kopplungsstange wird die Rückenlehnenstütze bei der Höhenverstellung des Sitzes, beispielsweise über eine Gasdruckfeder, automatisch mit verstellt. Durch die schräge Anordnung des Führungsabschnittes ist dabei zugleich, bei entsprechender Anordnung des oberen Abschnittes der Rückenlehnenstütze, eine Tiefenverstellung gewährleistet, so daß mit höherer Sitzverstellung die Rückenlehne automatisch weiter nach hinten verstellt wird und umgekehrt, in der untersten Sitzposition bei entsprechender Ausgestaltung des Sitzes, beispielsweise durch eine mittige U-förmige Ausnehmung, so weit nach vorne geschoben, daß die Sitztiefe verkürzt wird. Es ist somit möglich, den Sitz auf einfache Weise an jede Körpergröße der sitzenden Person anpassen zu können, wobei nicht nur die Höhenverstellung der Rückenlehne in gewünschter Weise erfolgt, sondern auch die Sitztiefe des Sitzes verändert wird. Bei V-förmiger Anordnung der Führung und des Standrohres ist die Erfindung gleichermaßen einsetzbar, dann allerdings nicht in Verbindung mit einem Drehstuhl, bei dem der Sitz gemeinsam mit der Rückenlehne gegenüber dem Fuß um eine vertikal Achse geschwenkt werden kann. Um eine ergonomische Verstellung der Rückenlehne gegenüber dem Sitz zu ermöglichen, ist in weiterer Ausgestaltung vorgesehen, daß die Kopplungsstange einen abgewinkelten Abschnitt und einen Längsabschnitt aufweist, wobei der abgewinkelte Abschnitt an dem oberen Lager der Haltevorrichtung oder an der Säule schwenkbeweglich angelenkt ist und der Längsabschnitt an einem Lager an dem geraden Abschnitt der Lehnenstütze. Durch Vorverlagerung des oberen Schwenklager vor die Längsachse der Säule erfolgt bei gleichzeitiger Zwangsführung des geraden Abschnittes der Rückenlehnenstütze eine gewünschte höhenangepaßte Verstellung der Rückenlehne gegenüber der Sitzfläche, bei deren Höhenverstellung.

Im Falle der Ausbildung zu einem Drehstuhl ist es erforderlich, daß sowohl die Kopplungsstange als auch die Rückenlehnenstütze mit ihrer Führung um das Standrohr herum drehbar angeordnet sind. Hierfür sind notwendige Lager an dem Standrohr vorgesehen. Durch die abgewinkelte Ausbildung der Kopplungsstange ist zudem eine einfache Möglichkeit gegeben, gleichzeitig auch eine Höhenverstellung der Armlehne durchzuführen, ohne daß hierfür gesonderte Verstellmittel erforderlich sind. Die Kopplung und Ausbildung der Träger für die Armlehne sind in den Ansprüchen 8 und 9 angegeben.

Bei einer anderen Ausführungsform ist eine unmittelbare oder über eine Mittkopplungsstange mittelbare Kopplung seitlich am Sitz geführter Holme vorgesehen, die gerade Abschnitte aufweisen und einen oberen abgewinkelten Abschnitt, an dem im wesentlichen parallel zur Sitzfläche verlaufend Armlehnen befestigt sind. Die Führungen dieser höhenverschieblichen Holme sind an der Haltevorrichtung oder an dem Sitz selbst befestigt, so daß bei der Bewegungstransformation beim Verschieben des Geraden Abschnitts der Lehnenstütze die Holme entsprechend nach oben verschoben oder abgesenkt werden, so daß die Armlehnen stets mit der Rückenlehne verstellt werden. Die Führungen sind ebenfalls schräg verlaufend angeordnet, um auch eine in der Tiefe gegebene Verschiebung zu erreichen. Der Winkel, bezogen auf die Mittenachse der Säule, verläuft spitzer als der des geraden Abschnittes der Lehnenstütze bzw. der Führung, in der diese verschiebbar ist.

Die Erfindung wird nachfolgend anhand der in den Figuren 1 und 2 dargestellten Ausführungsbeispiele ergänzend erläutert.

In der Figur 1 ist schematisch ein Drehstuhl mit einem Sitz 1 dargestellt, der in verschiedene, darüber eingezeichnete Höhenpositionen durch eine nichtdargestellte Gasdruckfeder oder anderen vorbekannten Höhenverstellelementen verstellbar ist, die mit einer Säule 5 zusammenwirkt, die in einem Standrohr 4 angeordnet ist. Das Standrohr 4 ist in einem Stuhlfuß 6 fest verankert und im Ausführungsbeispiel senkrecht gegenüber dem Aufstellboden ausgerichtet. Am Kopf 3 der Säule 5 ist eine Haltevorrichtung 2 befestigt, die den Sitz 1 trägt und an der Unterseite 18 des Sitzes 1 festgeschraubt ist. Auf dem Standrohr ist ein unteres Lager 19 vorgesehen, das aus einer drehbeweglich auf dem Standrohr 4 aufgesteckten Hülse besteht, die gegen Verschiebung durch zwei Ringflansche 22 gesichert ist. An diesem Lager 19 ist eine Führung 10 in Form eines längsgeschlitzten Rohres befestigt, in welchem längsverschieblich der gerade Abschnitt 9 einer Lehnenstütze 8 gelagert ist. Aus dem Schlitz des Rohres tritt ein Ansatz 23 hervor, der fest mit dem geraden Abschnitt 9 verbunden ist und an dem das Schwenklager 11 befestigt ist. An diesem Schwenklager 11 ist die erfindungsgemäß vorgesehene Kopplungsstange 13 schwenkbeweglich mit ihrem Längsabschnitt 14 angekoppelt, die zu diesem Zweck eine Lagerbuchse aufweist, die mit einem Lagerbolzen an dem Ansatz 23 befestigt ist. An den Längsabschnitt 14 der Kopplungsstange 13 schließt sich ein Abwinklungsabschnitt 16, der bogenförmig ausgebildet ist, an, in dessen Verlängerung ein abgewinkelter Abschnitt 15 vorgesehen ist. Am Ende des Abschnitts 15 ist ebenfalls eine Lagerbuchse vorgesehen, mit der die Kopplungsstange 13 an einem Schwenklager 12 in der Haltevorrichtung angekoppelt ist. Aus der Darstellung ist nicht ersichtlich, daß die Kopplungsstange aus Flachstahl, beispielsweise 40 mm x 5 mm, besteht. Diese Ausbildungsform hat den Vorteil, daß die Kopplungsstange zusätzlich in einem Halter 20 geführt werden kann, der aus zwei parallelen Schenkeln besteht, die eine angepaßte Öffnungsweite, beispielsweise 40 mm zuzüglich einem Gleitabstand, bilden, so daß die Kopplungsstange hierin geführt ist. Diese Ausbildung ist aber nicht zwingend notwendig. Der Halter 20 hat zudem den Vorteil, daß die Führung 10 an zwei Punkten an dem Standrohr 4 befestigt werden kann. Zu diesem Zweck ist ein oberes Lager 21, ebenfalls in Form einer drehbar gelagerten Hülse, vorgesehen, an der die Schenkel des Halters 20 angeschweißt sind. Der Halter 20 selbst ist fest mit der Führung 10 verbunden, so daß eine außerordentlich hoch belastbare Konstruktion gegeben ist und die Rückenlehnenstütze 8 hierin, sowohl in der unteren Sitzstellung als auch in der höchsten Sitzstellung, geführt ist. Im Falle des Verbringens des Sitzes 1 in die obere Stellung und damit des Verschiebens der Rückenlehnen in die gestrichelt eingezeichnete obere Position, nimmt das Lager 11 die mit 11' bezeichnete Position ein. Die Nachführung der abgewinkelten Kopplungsstange 13 ist in gestrichelter Ausbildung, bei Einnahme der höchsten Position, eingezeichnet. Aus der Darstellung 13' ist auch ersichtlich, daß der Abwinklungsabschnitt 16 dann an der Unterseite 18 des Sitzes anliegt.

Wird nun die Höhenverstellvorrichtung, die der Einfachheit halber bei dem Drehstuhl nicht eingezeichnet ist, betätigt, beispielsweise eine Gasdruckfeder, so rückt diese die Säule nach oben und transportiert den Sitz in die verschiedenen Höhenpositionen, die eingezeichnet sind und in denen die Höhenverstellvorrichtung verriegelt werden kann. Gleichzeitig wird aber auch durch die Zwangskopplung der gerade Abschnitt 9 der Rückenlehnenstütze in der schrägen Führung 10, die in einem spitzen Winkel α zum Standrohr 4 verläuft, nach oben mitgezogen, wobei die Rückenlehne die verschiedenen eingezeichneten Höhenpositionen einnimmt. Dadurch, daß der obere Abschnitt der. Lehnenstütze 8 abgewinkelt gegenüber dem geraden Abschnitt 9 ist und im wesentlichen parallel zur Längsachse 17 der Säule verläuft, wird die Rückenlehne gegenüber der Sitzfläche nach hinten verschoben und eine angepaßte Übersetzung erreicht. In der untersten Stellung ist die Rückenlehne 7 noch im Bereich der Sitzfläche, wobei der obere Abschnitt der Lehnenstütze 8 in einer mittigen Nut, die im Sitz 1 hinten vorgesehen ist, geführt ist. In der oberen Stellung befindet sich die Rückenlehne bereits hinter dem Sitz, so daß hierüber ebenfalls eine Sitztiefeneinstellung automatisch mit erfolgt. Durch die Konstruktion nach der Erfindung werden alle Funktionsmaße, die nach DIN/iso 5970 bei Höhenverstellungen vorgeschrieben sind, automatisch eingestellt.

In dem Ausführungsbeispiel ist eine Höhenverstellung der Armlehne der Einfachheit halber nicht dargestellt. Es ist jedoch ersichtlich, daß unter Ausnutzung der Schwenkbewegung der Kopplungsstange 13 in gewissem Umfang die damit verbundene Höhenverschiebung des Abwinklungsabschnittes 16 zu einer Höhenverstellung der Armstützen herangezogen werden kann. Zu diesem Zweck muß lediglich ein Träger vorgesehen sein, an dem die Armlehnenstützen fest angekoppelt sind oder auf denen diese mit ihren Stirnflächen aufliegen, falls sie in Führungen seitlich des Sitzes geführt sind, um nach oben verschoben werden zu können. Bei fester Kopplung darf eine Führung der Armlehnenstützen nicht erfolgen. Liegt der Träger aber lose auf dem Abwinklungsabschnitt 16 auf und weist dieser eine Stützfläche auf, auf der sich der Abwinklungsabschnitt 16 untergreifend abrollen kann, so werden die in Führungen geführten Armlehnenstützen automatisch nach oben mit angehoben bzw. beim Zurückführen des Sitzes 1 ebenfalls nach unten verschoben.

Ein weiteres Beispiel ist in Figur 2 dargestellt, das sich gegenüber dem Ausführungsbeispiel nach Figur 1 in der Grundfunktion lediglich dadurch unterscheidet, daß der abgewinkelte Abschnitt 15 der Kopplungsstange 13 länger ist und ein Schwenklager 12 im Halter aufweist, das gegenüber der Ausführung gemäß Figur 1 noch weiter nach vorn verlagert ist. Die Funktion dieser Kopplung wird deshalb nachfolgend nicht mehr beschrieben. Abweichend von Figur 1 ist jedoch hier eine Armlehnen-Höhenverstellvorrichtung einfacher Art eingezeichnet. Diese Armlehnen-Höhenverstellvorrichtung besteht aus Führungen 28, die seitlich des Sitzes 1 verlaufend angeordnet sind. Die Führungen 28 bestehen aus Führungshülsen, in denen eingesetze Holme 27 gleitend verschiebbar eingesetzt sind. Die Führungen 28 sind fest an der Haltevorrichtung 2 befestigt bzw. an der Unterseite des Sitzes 1 mittels Halter angeschraubt. Es ist ersichtlich, daß die geraden Längsabschnitte der Armlehnenstütze, nämlich die Holme 27, hierin verschieblich sind. Die Armlehnenstütze weist darüber hinaus einen oberen abgewinkelten Abschnitt 29 auf, an dem die Armlehne 30 befestigt ist. Die beiden seitlichen Holme 27 sind durch eine Traverse 26 miteinander verbunden oder auf einer solchen aufgestellt, an der schwenkbeweglich eine Mitkopplungsstange 25 angelenkt ist, die sich nach unten erstreckt und an einem weiteren Schwenklager 24 angekoppelt ist, das an dem Ansatz 23, an dem sich auch das Schwenklager 11 der Kopplungsstange 13 befindet, angebracht ist. Diese Mitkopplungsstange 25 kann z. B. aus Flachstahl bestehen. Beide Schwenkachsen der Schwenklager 11 und 24 verlaufen parallel. Bei anderer Ausgestaltungsform kann auf das gesonderte Schwenklager 24 verzichtet werden und die Mitkopplungsstange 25 direkt am Schwenklager 11 mit befestigt sein. Durch die schwenkbewegliche Anordnung werden bei der Höhenverstellung der Rückenlehnenstütze und der Armlehnenstütze die unterschiedlichen Neigungswinkel der Führungen 10 und 28 ausgeglichen. Beim Anheben in die obere Position, in der die im Schnitt gezeichnete Rückenlehne 7' die eingezeichnete Position einnimmt und der Ansatz 23 die Position 23', wird automatisch auch der Holm 27 nach oben in der Führung 28 geführt verschoben, so daß die Armlehne 30 die Position 30' einnimmt. Durch Abstimmung der Winkel der Führungen 10 und 28 gegeneinander und in Bezug auf die Längsachse 17 der Säule 5, sowie durch Bemessung der Länge der Mitkopplungsstange 25 und der Kopplungsstange 13, sowie des abgewinkelten Abschnitts 15 und durch Anordnung der Schwenklager 12 und 11, kann eine solche Dimensionierung erreicht werden, daß sowohl die Rückenlehnenhöhenverstellung als auch die Armlehnenhöhenverstellung bei der Höhenverstellung des Sitzes 1 derart mitgekoppelt erfolgen, daß auch eine Armlehnentiefenstellung bzw. auch die Rückenlehnentiefenverstellung gegenüber der Sitzfläche sich automatisch mit der Höhenverstellung gegeben ist und die ergonomischen Abmessungen eingehalten werden.

Die Erfindung ist nicht nur auf die dargestellten Ausführungsbeispiele beschränkt, so kann beispielsweise auch die Führung 10 und der obere Halter 20 Bestandteil eines auf die Säule 5 aufgesetzten Teiles sein, das die Lager 21 und 19 überdeckt. Ebenso sind andere Kopplungsmechanismen zwischen der Armlehnenverstellvorrichtung und der Höhenverstellvorrichtung einsetzbar.

### Bezugszeichenliste

- 1: Sitz
- 2: Haltevorrichtung
- 3: Kopf
- 4: Standrohr
- 5: Säule
- 6: Stuhlfuß
- 7: Rückenlehne
- 8: Lehnenstütze
- 9: gerader Abschnitt
- 10: Führung
- 11: Schwenklager (Lehnenstütze)
- 12: Schwenklager
- 13: Kopplungsstange
- 14: Längsabschnitt
- 15: abgewinkelter Abschnitt
- 16: Abwinklungsabschnitt
- 17: Längsachse
- 18: Unterseite (Sitz)
- 19: unteres Lager
- 20: oberer Halter
- 21: oberes Lager
- 22: Ringflansch
- 23: Ansatz
- 24: weiteres Schwenklager
- 25: Mittkopplungsstange
- 26: Traverse
- 27: Holm (gerader Abschnitt der Armlehnenstütze)
- 28: Führungshülse
- 29: Horizontaler Abschnitt der Armlehnenstütze
- 30: Armlehne

## Patentansprüche

1. Stuhl mit in der Höhe verstellbarem Sitz (1), der über eine Haltevorrichtung (2) an dem Kopf (3) einer in einem Standrohr (4) eines Stuhlfußes (6) ausfahrbar gelagerten Säule (5) befestigt ist, mit einer in Abhängigkeit von der Sitzverstellung verstellbaren Rückenlehne (7), die an einer Lehnenstütze (8) befestigt ist, die mit einem geraden Abschnitt (9) verschieblich in einer Führung (10) gelagert ist, die in einem spitzen Winkel (α) zum Standrohr (4) verlaufend hieran oder am Stuhlfuß (6) befestigt ist und in Richtung des hinteren Bereiches des Sitzes (1) verläuft, **dadurch gekennzeichnet**, daß im unteren Bereich des geraden Abschnittes (9) der Lehnenstütze (8) ein erstes Schwenklager (11) und in oder an der Haltevorrichtung (2) des Sitzes (1) oder an dem Säulenkopf (3) ein zweites Schwenklager (12) für eine Kopplungsstange (13) vorgesehen sind, wobei die Achsen der Schwenklager (11, 12) quer zur Längsachse (17) der Säule (5) verlaufen.

2. Stuhl nach Anspruch 1, **dadurch gekennzeichnet**, daß die Kopplungsstange (13) einen Längsabschnitt (14) und einen demgegenüber abgewinkelten oberen kürzeren Abschnitt (15) sowie einen verbindenden Abwinklungsabschnitt (16) aufweist und daß das zweite Schwenklager (12) in oder an der Haltevorrichtung (2) oder an der Säule (5) vor der Längsachse (17) der Säule (5) angeordnet ist, während die Rückenlehne (7) sich hinter der Längsachse (17) befindet.

3. Stuhl nach Anspruch 2, **dadurch gekennzeichnet**, daß der Abstand zwischen dem zweiten Schwenklager (12) an der Säule (5) oder in oder an der Haltevorrichtung (2) und der Unterseite (18) des Sitzes (1) so groß ist, daß bei der Höhenverstellung des Sitzes (1) und der mitgekoppelten Rückenlehne (7) diese durch Anlage des abgewinkelten Abschnitts (15), insbesondere des eckig oder gebogen ausgeführten Abwinklungsabschnittes (16), durch Verschwenken desselben in Richtung der Sitzunterseite (18) vor Erreichen der obersten Höhenposition nicht behindert wird.

4. Stuhl nach Anspruch 3, **dadurch gekennzeichnet**, daß das zweite Schwenklager (12) oberhalb des Kopfes (3) der Säule (5) angeordnet ist und der Abwinklungsabschnitt (16) in der untersten Position des Sitzes (1) unterhalb der Schwenkachse (12) liegt.

5. Stuhl nach einem der vorhergehenden Ansprüche, **dadurch gekennzeichnet**, daß die Führung (10) mindestens an einem um die Längsachse (17) der Säule (5) verschwenkbaren unteren Lager (19) drehbar am Standrohr (4) fixiert ist und daß das Standrohr (4) senkrecht verläuft.

6. Stuhl nach einem der vorhergehenden Ansprüche, **dadurch gekennzeichnet**, daß die Kopplungsstange (13) aus Flachmaterial, insbesondere Flachstahl, besteht und in einem, zwei parallele Schenkel aufweisenden oberen Halter (20) an der Führung (10) seitlich geführt ist.

7. Stuhl nach Anspruch 5 und 6, **dadurch gekennzeichnet**, daß der obere Halter (20) ebenfalls drehbar mit einem oberen Lager (21) an dem Standrohr (4) befestigt ist.

8. Stuhl nach Anspruch 2, **dadurch gekennzeichnet**, daß an dem abgewinkelten Abschnitt (15) oder am Abwinklungsabschnitt (16) ein Träger vorgesehen ist, der quer zur Längsachse des Sitzes verläuft und an dem seitlich am Sitz nach oben vorstehende Stützen für Armlehnen befestigt sind.

9. Stuhl nach Anspruch 2, **dadurch gekennzeichnet**, daß im Bereich des Abwinklungsabschnittes (16) an einem quer zur Längsachse des Sitzes verlaufenden Träger befestigte oder auf diesen aufliegenden, höhenverschieblich, seitlich am Sitz (1) gelagerte Stützen für Armlehnen vorgesehen sind, welcher Träger eine Stützfläche aufweist, die auf dem Abwinklungsabschnitt (16) aufliegt.

10. Stuhl nach einem der Ansprüche 1 bis 7, **dadurch gekennzeichnet**, daß im unteren Bereich des geraden Abschnittes (9) der Lehnenstütze (8) eine Mittkopplungsstange (25) angelenkt ist, die schwenkbeweglich an einer Traverse (26) mit dem anderen Ende angelenkt ist, die seitlich Holme (27) als gerade Abschnitte einer Armlehnenstütze trägt bzw. hieran befestigte aufweist, welche Holme seitlich am Sitz (1) entlang in Führungen (28) geführt sind und mit den Unterseiten im Bereich zwischen der Führung (10) und der Säule (5) enden, mit welchen Holmen (27) abgewinkelte im wesentlichen horizontal verlaufenden Abschnitte (29) verbunden sind, an denen Armlehnen (30) befestigt sind.

11. Stuhl nach Anspruch 10, **dadurch gekennzeichnet**, daß die Führungen (28) an der Haltevorrichtung (2) oder an dem Sitz (1), und zwar in einem gegenüber der Führung (10) abweichenden Winkel, befestigt sind.

12. Stuhl nach Anspruch 11, **dadurch gekennzeichnet**, daß die Führungen (28) um eine horizontale Achse quer zur Längsachse (17) der Säule (5) verlaufend verschwenkbar befestigt ist und daß das Holmende direkt verschwenkbar im unteren Bereich des geraden Abschnitts (9) der Lehnenstütze (8) angelenkt ist und daß die Holme (27) im Übergangsbereich Neigungswinkelverstellglieder zum Verstellen des Neigungswinkels des horizontalen AbSchnitts (29) der Holme (27) aufweisen.

13. Stuhl nach Anspruch 10 oder 11, **dadurch gekennzeichnet**, daß die Mittkopplungsstange (25) an einem gesonderten Schwenklager (24) an einem Ansatz (23) angelenkt ist oder auf der gemeinsamen Achse des Schwenklagers (11) der Kopplungsstange (13) befestigt ist.

## Claims

1. Chair with a seat (1) which is adjustable in height and which is fastened by way of a mounting device (2) to the head (3) of a column (5) mounted in an upright tube (4) of a chair pedestal (6) to be movable out, with a backrest (7) which is adjustable in dependence on the seat setting and is fastened to a rest support (8) which is displaceably mounted by a straight section (9) in a guide (10), which is fastened, extending at an acute angle (α) to the upright tube (4), to the tube or to the chair pedestal (6) and which extends in the direction of the rearward region of the seat (1), characterised in that a first pivot bearing (11) is provided in the lower region of the straight section (9) of the rest support (8) and a second pivot bearing (12) for a coupling rod (13) is provided in or at the mounting device (2) of the seat (1) or at the column head (3), wherein the axes of the pivot bearings (11, 12) extend transversely to the longitudinal axis (17) of the column (5).

2. Chair according to claim 1, characterised in that the coupling rod (13) has a longitudinal section (14) and an upper, shorter section (15) angled relative thereto as well as an interconnecting bending section (16) and that the second pivot bearing (12) is arranged in or at the mounting device (2) or at the column (5) in front of the longitudinal axis (17) of the column (5), whereas the backrest (7) is disposed behind the longitudinal axis (17).

3. Chair according to claim 2, characterised in that the spacing between the second pivot bearing (12) at the column (5) or in or at the mounting device (2) and the underside (18) of the seat (1) is so large that in the case of adjustment in height of the seat (1) and the backrest (7) coupled therewith these are not obstructed before attaining the uppermost height position by contact of the angled section (15), especially the bending section (16) executed to be sharp-angled or curved, through pivotation of the same in direction of the seat underside (18).

4. Chair according to claim 3, characterised in that the second pivot bearing (12) is arranged above the head (3) of the column (5) and the bending section (16) lies below the pivot axis (12) in the lowermost position of the seat (1).

5. Chair according to one of the preceding claims, characterised in that the guide (10) is rotatably secured to the upright tube (4) at least at a lower bearing (19) pivotable about the longitudinal axis (17) of the column (5) and that the upright tube (4) extends vertically.

6. Chair according to one of the preceding claims, characterised in that the coupling rod (13) consists of a sheet material, especially sheet steel, and is laterally guided at the guide (10) in an upper mount (20) having two parallel limbs.

7. Chair according to claims 5 and 6, characterised in that the upper mount (20) is similarly rotatably fastened to the upright tube (4) by an upper bearing (21).

8. Chair according to claim 2, characterised in that a carrier, which extends transversely to the longitudinal axis of the seat and to which upwardly projecting supports for arm rests are fastened laterally at the seat, is provided at the angled section (15) or at the bending section (16).

9. Chair according to claim 2, characterised in that supports, which are displaceable in height and mounted laterally at the seat (1), are provided in the region of the bending section (16) to be fastened to or rest on a carrier, which extends transversely to the longitudinal axis of the seat, which carrier has a support surface which rests on the bending section (16).

10. Chair according to one of claims 1 to 7, characterised in that an entraining rod (25) is articulated in the lower region of the straight section (9) of the rest support (8) and is articulated by the other end to be pivotably movable at a crossbeam (26) which has lateral posts (27) as straight sections of an armrest support carried or fastened thereat, which posts are laterally guided along at the seat (1) in guides (28) and end by the undersides in the region between the guide (10) and the column (5), the posts (27) being connected with angled, substantially horizontally extending sections (29) to which armrests (30) are fastened.

11. Chair according to claim 10, characterised in that the guides (28) are fastened to the mounting device (2) or to the seat (1) and namely at an angle differing relative to the guide (10).

12. Chair according to claim 11, characterised in that the guides (28) are fastened to be pivotable about a horizontal axis extending transversely to the longitudinal axis (17) of the column (5) and that the post end is directly pivotably articulated in the lower region of the straight section (9) of the rest supports (8) and that the posts (27) have, in the transition region, angle-of-inclination adjusting elements for adjusting the angle of inclination of the horizontal section (29) of the posts (27).

13. Chair according to claim 10 or 11, characterised in that the entraining rod (25) is articulated to a separate pivot bearing (24) at an attachment (23) or is fastened to the common axle of the pivot bearing (11) of the coupling rod (13).

## Revendications

1. Siège, comprenant une partie d'assise (1) réglable en hauteur, celle-ci étant fixée à l'aide d'un dispositif de maintien (2) sur la tête (3) d'une colonne (5) montée de manière télescopique dans un tube montant (4) d'un pied de siège (6), comprenant une partie de dossier (7) réglable en fonction du réglage de la partie d'assise et fixée sur un support de dossier (8), celui-ci étant monté par un tronçon rectiligne (9) en translation dans un guidage (10) fixé sur le tube montant (4) ou sur le pied de siège (6) sous un angle aigu (α) par rapport au tube montant (4) et s'étendant en direction de la région postérieure de la partie d'assise (1), caractérisé en ce que dans la région inférieure du tronçon rectiligne (9) du support de dossier (8) est prévu un premier palier rotatif (11), et en ce que dans ou sur le dispositif de maintien (2) de la partie d'assise (1) ou encore sur la tête (3) de la colonne est prévu un deuxième palier rotatif (12) pour une barre d'accouplement (13), et en ce que les axes des paliers rotatifs (11, 12) s'étendent perpendiculairement à l'axe longitudinal (17) de la colonne (5).

2. Siège selon la revendication 1, caractérisé en ce que la barre d'accouplement (13) comporte un tronçon long (14) et un tronçon court supérieur (15) formant un angle par rapport au premier, ainsi qu'un tronçon coudé de liaison (16), et en ce que le deuxième palier rotatif (12) est agencé dans ou sur le dispositif de maintien (2) ou encore sur la colonne (5) devant l'axe longitudinal (17) de la colonne (5), tandis que la partie de dossier (7) est située derrière l'axe longitudinal (17).

3. Siège selon la revendication 2, caractérisé en ce que la distance entre le deuxième palier rotatif (12) sur la colonne (5) ou bien dans ou sur le dispositif de maintien (2) et la face inférieure (18) de la partie d'assise (1) est aussi importante que lors du réglage en hauteur de la partie d'assise (1) et de la partie de dossier (7) accouplée à celle-ci, ladite partie de dossier n'est pas entravée en raison d'un contact du tronçon en angle (15), en particulier du tronçon coudé (16) réalisé sous forme brisée ou coudée, par basculement de celui-ci en direction de la face inférieure (18) de la partie d'assise avant d'atteindre la position la plus haute en hauteur.

4. Siège selon la revendication 3, caractérisé en ce que le deuxième palier rotatif (12) est agencé au-dessus de la tête (3) de la colonne (5), et en ce que le tronçon coudé (16) est situé au-dessous de l'axe de pivotement (12) dans la position la plus basse de la partie d'assise (1).

5. Siège selon l'une des revendications précédentes, caractérisé en ce que le guidage (10) est fixé sur le tube montant (4) en rotation autour de l'axe longitudinal (17) de la colonne en rotation sur un palier inférieur (19) capable de pivoter autour de l'axe longitudinal (17) de la colonne (5), et en ce que le tube montant (4) s'étend verticalement.

6. Siège selon l'une des revendications précédentes, caractérisé en ce que la barre d'accouplement (13) est réalisée en matériau plat, en particulier en acier plat, et en ce qu'elle est guidée latéralement sur le guidage (10) dans une monture (20) supérieure qui présente deux joues parallèles.

7. Siège selon les revendications 5 et 6, caractérisé en ce que la monture supérieure (20) est fixée sur le tube montant (4) également avec faculté de rotation au moyen d'un palier supérieur (21).

8. Siège selon la revendication 2, caractérisé en ce qu'il est prévu un support sur le tronçon en angle (15), ou sur le tronçon coudé (16), ledit support s'étendant perpendiculairement à l'axe longitudinal de la partie d'assise, et en ce que des soutiens dressés vers le haut pour des accoudoirs sont fixés latéralement sur la partie d'assise.

9. Siège selon la revendication 2, caractérisé en ce que dans la région du tronçon coudé (16) sont prévus des soutiens réglables en hauteur, pour des accoudoirs, montés latéralement sur la partie d'assise (1) et fixés ou posés sur un support qui s'étend perpendiculairement à l'axe longitudinal de la partie d'assise, ledit support présentant une surface de soutien qui reposent sur le tronçon coudé (16).

10. Siège selon l'une des revendications 1 à 7, caractérisé en ce que dans la région inférieure du tronçon rectiligne (9) du support de dossier (8) est articulée une barre d'accouplement (25), qui est articulée par l'autre extrémité avec faculté de basculement sur une traverse (26) qui porte latéralement des bras (27) à titre de tronçons rectilignes d'un soutien d'accoudoir, ou qui comporte de tels bras fixés sur elle-même, lesdits bras étant guidés latéralement le long de la partie d'assise (1) dans des guidages (28) et se terminant par leurs faces inférieures dans la région entre le guidage (10) et la colonne (5), et comprenant des tronçons coudés (29), qui s'étendent sensiblement horizontalement, reliés auxdits bras (27) et des accoudoirs (30) fixés sur ces tronçons.

11. Siège selon la revendication 10, caractérisé en ce que les guidages (28) sont fixés sur le dispositif de maintien (2) ou sur la partie d'assise (1), et cela sous un angle qui diffère de celui du guidage (10).

12. Siège selon la revendication 11, caractérisé en ce que les guidages (28) sont fixés avec faculté de pivotement autour d'un axe horizontal perpendiculaire à l'axe longitudinal (17) de la colonne (5), et en ce que l'extrémité du bras est articulée directement avec faculté de pivotement dans la région inférieure du tronçon rectiligne (9) du support de dossier (8), et en ce que les bras (27) comprennent dans la région de transition des organes de réglage de l'angle d'inclinaison afin de régler l'angle d'inclinaison du tronçon horizontal (29) des bras (27).

13. Siège selon l'une ou l'autre des revendications 10 et 11, caractérisé en ce que la barre d'accouplement (25) est articulée sur un palier rotatif particulier (24) sur un talon (23), ou en ce qu'elle est fixée sur l'axe commun du palier rotatif (11) de la barre d'accouplement (13).
